# FASCICULE DE BREVET EUROPEEN

(11) **EP 3 955 066 B1**
(45) Date de publication et mention de la délivrance du brevet: **28.08.2024**
(21) Numéro de dépôt: 20190985.0
(22) Date de dépôt: 13.08.2020
(51) Int. Cl.: G04B 27/02, G04B 33/06, G04B 37/06

(54) **MONTRE COMPORTANT UN MECANISME DE COMMANDE A TIGE ET TIRETTE**
ARMBANDUHR, DIE EINEN STEUERMECHANISMUS MIT AUFZUGSWELLE UND STELLHEBEL UMFASST
WATCH COMPRISING A CONTROL MECHANISM WITH SETTING STEM AND PULL-OUT PIECE

(43) Date de publication de la demande: 16.02.2022
(73) Titulaire: Patek Philippe SA Genève, 1204 Genève (CH)
(72) Inventeur: BENOIST, Quentin, 1212 Grand-Lancy (CH); GEISER, Sylvain, 1264 St-Cergue (CH)
(74) Mandataire: Micheli & Cie SA

(56) Documents cités:
- EP-A1- 0 762 241
- CH-A- 356 718
- CH-A- 77 268
- FR-A- 563 087
- FR-A1- 2 522 840
- JP-U- S5 086 567
- US-A- 2 434 390
- US-A- 2 786 327

## Description

La présente invention concerne une montre comportant un mécanisme de commande à tige et tirette.

### ART ANTERIEUR

Dans les montres comportant un mécanisme de commande à tige et tirette classique, la tirette est montée à pivotement sur la platine du mouvement et elle est soumise à l'action de moyens de rappel prévus pour l'engager dans une gorge de la tige. Lorsqu'on désire retirer la tige du mouvement, il est nécessaire de faire sortir la tirette de la gorge de la tige. Pour ce faire, il faut normalement actionner l'axe de tirette à l'encontre des moyens de rappel depuis le côté fond.

Dans le cas notamment de calibres extra-plats, il peut être avantageux que le fond de la boîte de montre vienne de matière avec la carrure. On comprendra en effet que cette caractéristique permet d'éliminer les moyens d'accouplement entre le fond et la carrure. Il est ainsi possible de réduire l'épaisseur de la boîte. Cette caractéristique permet naturellement aussi de résoudre certains problèmes d'étanchéité. Le prix à payer pour ces avantages est qu'on obtient une boîte de montre dont le fond ne peut pas être enlevé. Il n'est donc pas possible d'accéder au mouvement de la montre depuis le côté fond pour dégager la tirette de la tige.

La solution la plus courante pour pallier ce problème consiste à utiliser, soit à une tige arrachable, soit à une tige brisée. Dans le cas d'une tige arrachable, la gorge de la tige dans laquelle est engagée l'extrémité de la tirette est inclinée. Ce genre de tige est peu fiable en raison d'un risque important d'arrachage par l'utilisateur. Une tige brisée est une tige en deux parties. La première partie est accouplée au mouvement, alors que la deuxième partie est prévue pour être introduite à travers un orifice de la carrure. On trouve notamment la description d'une telle tige dans le document de brevet CH 702 798 B1. Ce genre de tige est plus coûteux du fait du nombre important de pièces supplémentaires à mettre en oeuvre.

Le document de brevet CH 558 039 propose une solution alternative à ce même problème. Le mécanisme de commande à tige et tirette, de la montre décrite dans ce document, est destiné au remontage et à la mise à l'heure. Cette montre comporte en outre un levier extracteur prévu pour permettre de découpler la tirette de la tige sans avoir à agir directement sur l'axe de la tirette. Le levier extracteur est disposé dans un dégagement ménagé dans la platine, proche du fond du mouvement. Il comporte un premier bras qui fait saillie sur la tranche du mouvement, et un deuxième bras qui est agencé pour coopérer avec l'extrémité de l'axe de pivotement de la tirette de façon que l'axe puisse être repoussé longitudinalement lorsqu'on exerce sur le premier bras une pression en direction du fond de la boîte de montre. Pour ce faire, on fait passer la pointe d'un outil entre le cadran et la carrure après avoir ôté le verre de montre. Il est ainsi possible d'exercer une pression sur le premier bras en se servant de la pointe.

Cette dernière solution présente également certains défauts. Tout d'abord, les figures du document CH 558 039 montrent que le levier extracteur possède la forme d'une barre ayant un profil rectangulaire, et présentant un coude peu accentué à la jonction entre les deux bras du levier. Plutôt que d'être agencé pour pivoter autour d'un axe, le levier extracteur est simplement posé sur une surface intérieure de la platine de façon à pouvoir basculer en appui sur l'arrête de son coude. Une telle construction implique des jeux considérables. La fiabilité de la coopération entre le levier et l'extrémité de l'axe de la tirette risque de s'en trouver compromise.

Un autre problème de cette construction connue se pose plus particulièrement lorsque le diamètre du cadran est considérablement plus grand que celui du mouvement. En effet, pour permettre d'atteindre et d'actionner sans trop de difficultés le bras du levier extracteur qui fait saillie hors du mouvement, il faut que ce dernier soit positionné en regard de l'interstice entre le cadran et la carrure. Comme le montre d'ailleurs les figures du document CH 558 039, cette condition est naturellement remplie tant que le diamètre du cadran n'est pas, ou n'est que très légèrement, supérieur à celui du mouvement. On comprendra qu'en revanche, lorsque le cadran s'étend radialement sur une distance importante au-delà de la tranche du mouvement, le bras du levier extracteur qui fait saillie hors du mouvement ne se trouve normalement pas en regard de l'interstice entre le cadran et la carrure. Une solution permettant de remédier à ce dernier problème serait d'utiliser un levier extracteur dont un des bras est considérablement plus long que l'autre, de manière que le bras qui fait saillie hors du mouvement puisse s'étendre radialement assez loin pour que son extrémité se trouve en regard de l'interstice. Toutefois, plus le bras qui fait saillie hors du mouvement est long, plus est longue également la distance sur laquelle son extrémité doit être abaissée. On comprendra ainsi que l'opération d'actionnement du levier est rendue d'autant plus délicate que le bras qui fait saillie hors du mouvement est plus long.

Les documents de brevet CH 356 718 A, US 2,434,390 A et JP S50 86567 U décrivent des montres selon le préambule de la revendication 1.

### BREF EXPOSE DE L'INVENTION

Un but de la présente invention est de remédier aux inconvénients de l'art antérieur qui viennent d'être expliqués. La présente invention atteint ce but ainsi que d'autres en fournissant une montre qui comporte un mécanisme de commande à tige et tirette et qui est conforme à la revendication 1 annexée.

Conformément à l'invention revendiquée, le levier extracteur comprend un moyeu et au moins un bras s'étendant latéralement à partir du moyeu. Il est en outre apte à être actionné en pivotement à l'aide d'un outil introduit depuis le côté cadran de la boîte de montre. D'autre part, une partie de la tirette est agencée de manière à faire saillie hors du mouvement sur la trajectoire du bras du levier extracteur, de sorte qu'en pivotant, ce dernier puisse repousser la partie saillante de la tirette, pour soulever cette dernière à l'encontre des moyens de rappel. Un avantage est qu'il n'est pas nécessaire de prévoir un dégagement dans la platine pour y loger le levier extracteur. De plus, comme le levier extracteur est entièrement logé à l'extérieur du mouvement, sa réalisation et son installation dans la montre ne demandent pas une grande précision.

Conformément à un mode de réalisation avantageux, le moyeu du levier extracteur est engagé dans un trou percé dans la paroi intérieure de la carrure, de façon à être guidé pour pivoter coaxialement au trou. Dans de nombreux cas qui sont conforme à ce mode de réalisation, un arbre ou un tenon est encore inséré dans le trou de manière à dépasser de la carrure en direction de la tranche du mouvement. Dans ces cas, on comprendra que le moyeu du levier extracteur pivote autour de l'arbre ou du tenon. Le mode de réalisation ci-dessus est particulièrement simple et ne requiert aucun composant couteux. En effet, la plupart des montres connues comportent déjà au moins un perçage servant de passage pour un arbre qui dépasse de la carrure en direction de la tranche du mouvement. On pense en particulier au perçage à travers lequel passe la tige de remontage et de mise à l'heure, mais également par exemple au perçage à travers lequel passe la tige d'un poussoir.

### BREVE DESCRIPTION DES FIGURES

D'autres caractéristiques et avantages de la présente invention apparaîtront à la lecture de la description qui va suivre, donnée uniquement à titre d'exemple non limitatif, et faite en référence aux dessins annexés dans lesquels :
- la figure 1 est une vue partielle en perspective montrant notamment le mécanisme à tige et tirette et le levier extracteur d'une montre conforme à un premier mode de réalisation particulier de l'invention ;
- la figure 2 est une vue partielle en coupe-perspective de la montre de la figure 1, la tige et le levier extracteur étant visible en coupe longitudinale ;
- la figure 3 est une vue en perspective du levier extracteur de la montre des figures 1 et 2 ;
- la figure 4 est une vue partielle en perspective montrant notamment la tirette et le levier extracteur d'une montre conforme à un deuxième mode de réalisation particulier de l'invention.

### DESCRIPTION DETAILLEE DE MODES DE REALISATION

Les figures 1, 2 et 3 annexées sont différentes vues partielles d'une montre qui est conforme à un premier mode de réalisation exemplaire. La montre représentée comprend un mouvement horloger 2 qui comporte de façon classique une platine et des ponts (non référencés). Le mouvement 2 est surmonté d'un cadran 4 (montré dans la figure 2) au-dessus duquel se déplacent des moyens d'affichage (non représentés), et le mouvement est en outre logé dans une boîte de montre comprenant une carrure 12 et un fond (non représenté). De préférence, la carrure 12 et le fond viennent de matière, c'est-à-dire que ces deux éléments sont réunis dans une pièce monobloc. La boîte de montre est fermée du côté cadran par un verre (non représenté) qui est fixé à la carrure 12, préférablement de manière étanche, à l'aide d'une lunette (non représentée).

La montre illustrée comprend encore un mécanisme de commande à tige et tirette permettant de la remonter et de la mettre à l'heure manuellement. La tige du mécanisme de commande est référencée 26. Elle s'étend entre l'intérieur du mouvement 2 et l'extérieur de la boîte de montre en traversant la carrure 12 (figure 2). De manière conventionnelle, la carrure 12 peut par exemple présenter un perçage radial 28 à l'intérieur duquel est chassé un tube de couronne 24, la tige 26 passant à l'intérieur du tube.

Le mécanisme de commande comprend également une tirette 30 qui est couplée avec la tige 26. La tirette 30 est montée sur un arbre (non représenté) pivoté dans la platine et dont l'axe s'étend sensiblement perpendiculairement au plan du mouvement. Conformément au mode de réalisation qui fait l'objet du présent exemple, l'arbre a également la possibilité de coulisser axialement à l'intérieur du mouvement de façon à décaler la tirette 30 en hauteur. En se référant plus particulièrement à la figure 2, on peut voir que la partie de la tige 26 qui s'étend à l'intérieur du mouvement 2 présente une gorge annulaire 34, et qu'un bras de la tirette 30 est muni d'un tenon 32 susceptible de venir se loger dans la gorge 34 de manière à créer un couplage entre la tige 26 et la tirette 30. Le mécanisme de commande à tige et tirette comprend également des moyens de rappel tendant à maintenir le tenon 32 dans la gorge de la tige. Dans l'exemple illustré, ces moyens de rappel sont constitués par un ressort-lame référencé 36 (figure 1). Le principe de fonctionnement des mécanismes de commande à tige et tirette est bien connu de l'Homme du métier. La tirette 30 et l'arbre qui la porte sont montés pivotants entre au moins deux positions angulaires qui sont déterminées par coopération de la tirette 30 avec un ressort-sautoir 38. Ainsi, lorsque le porteur de la montre tire sur la tige 26 pour l'amener en position de mise à l'heure, ou alternativement, lorsqu'il repousse la tige pour l'amener en position de remontage, il fait pivoter la tirette 30 par l'intermédiaire de la tige 26 et du tenon 32, de façon à commuter la tirette de l'une à l'autre de deux positions angulaires prédéterminées.

La montre comprend encore un levier extracteur 40 destiné à soulever la tirette 30 de façon à dégager le tenon 32 de la gorge 34 pour libérer la tige de commande 26. Le levier extracteur 40 est prévu pour être actionné par un horloger à l'aide d'un outil 50 introduit depuis le côté cadran de la boîte de montre lorsqu'on a ôté le verre et la lunette, mais que le mouvement 2 est encore emboîté.

En se référant plus particulièrement à la figure 3, on peut voir que le levier extracteur 40 représenté comprend un moyeu 42 qui présente généralement la forme d'un tube cylindrique, et un unique bras 44 qui s'étend transversalement à partir du moyeu. Comme le montre la figure 2, le levier extracteur 40 est logé dans un espace ménagé entre la carrure 12 et la tranche du mouvement 2. Il est de plus monté pivotant autour d'un axe orienté radialement relativement à la carrure 12 et au mouvement 2. Conformément au mode de réalisation illustré, le moyeu 42 du levier extracteur s'étend depuis l'extrémité intérieure du tube de couronne 24 sensiblement jusqu'à la tranche du mouvement 2 et son axe de pivotement est confondu avec l'axe de la tige 26. Comme le montre encore les figures 2 et 3, l'extrémité du moyeu 42 qui est tournée en direction de la carrure peut comporter un chambrage 48, et l'extrémité intérieure du tube de couronne 24 peut être engagée dans le chambrage 48, de sorte que, dans le présent exemple, le moyeu 42 du levier extracteur 40 est centré sur la carrure par le tube de couronne 24, tout en étant libre de pivoter coaxialement par rapport à ce dernier. Selon une variante alternative parmi d'autres, l'extrémité du moyeu qui est tournée vers la carrure pourrait ne pas être en contact avec le tube de couronne, mais être engagée directement dans le trou de perçage du tube de couronne. Le moyeu serait ainsi guidé par coopération entre sa face extérieure et la paroi du trou de perçage. D'autre part, comme le montre encore la figure 2, dans le présent exemple, l'espace entre la carrure 12 et la tranche du mouvement 2 est partiellement constitué par un dégagement 60 aménagé dans l'épaisseur de la carrure. On comprendra toutefois que d'autres modes de réalisation sont dépourvus d'un tel dégagement. En effet, on peut comprendre que dans le cas notamment où l'intervalle préexistant entre la tranche du mouvement et la paroi intérieure de la carrure est plus important que dans le présent exemple, il peut être inutile d'agrandir cet intervalle par un dégagement creusé dans l'épaisseur de la carrure.

Le moyeu 42 du levier extracteur est conformé de manière à être apte à coopérer avec un outil du genre clé ou analogue. Grâce à cette caractéristique, un horloger peut se servir d'une clé 50 pour faire pivoter le levier 40. Pour ce faire, il lui suffit d'introduire d'abord la clé 50 dans la boîte de montre depuis le côté cadran, après avoir ôté la lunette. Comme le montre la figure 3, le levier extracteur 40 du présent exemple comprend un tronçon 52 dont la section transversale présente la forme d'un polygone. Ce tronçon polygonal 52 est adapté pour coopérer avec la fourche de la clé plate 50 illustrée dans les figures 1 et 2. La figure 3 montre que le tronçon polygonal 52 présente quatre faces principales qui sont agencées sur un carré et qui sont reliées entre elles par des pans intermédiaires arrondis.

En se référant à nouveau à la figure 1, on peut voir qu'une partie 46 de la tirette 30 est agencée de manière à faire saillie hors du mouvement 2, et qu'elle se trouve sur la trajectoire du bras 44 du levier extracteur 40. Le bras 44 peut ainsi repousser la partie 46 de la tirette lorsqu'on fait pivoter le levier 40 dans le sens approprié. On comprendra que la présence de la partie saillante 46 offre la possibilité de dégager le tenon 32 de la gorge 34 en faisant simplement pivoter le levier extracteur 40 à l'aide de la clé 50 pour soulever la tirette 30 à l'encontre des moyens de rappel 36. On notera encore que les dimensions de la partie saillante 52 sont de préférence réduites. En effet, les dimensions de la partie saillante devraient de préférence lui permettre de dépasser hors du mouvement 2 sans pour autant que le moment géométrique de la partie saillante 52 par rapport à l'arbre qui porte la tirette 30 soit trop important.

En se référant maintenant à la figure 2, on peut comprendre que le moyeu 42 du levier extracteur est conformé de manière que le tronçon polygonal 52 se trouve positionné précisément en regard d'un interstice qui sépare le bord du cadran 4 de la paroi intérieure de la carrure 12. Grâce à cette caractéristique, il est possible d'amener la fourche de la clé 50 en prise avec le tronçon polygonal 52 en faisant passer la clé 50 entre le cadran et la carrure, la clé 50 étant tenue verticalement pendant toute l'opération. Contrairement au tronçon polygonal, la partie 46 de la tirette 30 ne s'étend généralement pas assez loin pour se trouver en regard de l'interstice entre le cadran et la carrure. C'est la raison pour laquelle, dans le présent exemple, l'extrémité du bras 44 du levier extracteur 40 est plus proche du centre du mouvement 2 que ne l'est le tronçon polygonal 52. Cette différence est la raison pour laquelle, dans la figure 3, le bras 44 et le tronçon polygonal 52 sont situés à des extrémités opposées du moyeu 42.

Pour retirer la tige 26 de la montre, on peut procéder de la façon suivante. On retire d'abord le verre et la lunette de façon classique pour exposer l'interstice séparant le cadran 4 et la carrure 12. On fait alors passer l'extrémité de la clé 50 à travers cet interstice afin de l'introduire dans l'espace séparant la carrure 12 de la tranche du mouvement 2 et d'amener la fourche de la clé en prise avec le tronçon polygonal 52 du moyeu 42 du levier extracteur. On se sert ensuite de la clé 50 pour faire pivoter le levier 40 dans le sens approprié pour soulever la tirette 30 et la désengager de la gorge 34. Il est alors possible de tirer longitudinalement sur la tige 26 pour l'extraire de la boîte de montre. Le mouvement 2 peut ensuite être sorti sans peine de la boîte 8 par des moyens classiques.

La figure 4 annexée est une vue partielle en perspective d'une montre conforme à un deuxième mode de réalisation exemplaire. Le deuxième mode de réalisation possède beaucoup de caractéristiques en commun avec le premier. C'est la raison pour laquelle on décrira en détail uniquement les caractéristiques qui distinguent la montre de la figure 4 de celle des figures 1 à 3. On notera en outre que les éléments représentés dans la figure 4 qui sont identiques ou analogues à des éléments du premier mode de réalisation sont désignés par le même numéro de référence augmenté de 100.

La montre représentée dans la figure 4 comprend un mouvement horloger 102 qui est surmonté d'un cadran (non représenté) au-dessus duquel se déplacent des moyens d'affichage (non représentés). Le mouvement est en outre logé dans une boîte de montre comprenant une carrure (non représentée). La boîte de montre est fermée du côté cadran par un verre (non représenté) qui est fixé à la carrure à l'aide d'une lunette (non représentée). La montre illustrée comprend encore un mécanisme de commande à tige et tirette. La tige (non représentée) s'étend entre l'intérieur du mouvement 102 et l'extérieur de la boîte de montre à travers un perçage radial traversant la carrure. De façon traditionnelle, l'extrémité de la tige qui dépasse à l'extérieur de la montre porte une couronne de remontoir (référencée 128). Un tube de couronne 124 est chassé dans le perçage de la carrure, et la tige passe à l'intérieur de ce tube. La tirette 130 du mécanisme de commande est montée sur un arbre (non représenté) qui est pivoté dans le bâti du mouvement 102. La tirette 130 comporte un bras muni d'un tenon (non représenté) agencé pour créer un couplage entre la tige et la tirette en venant se loger dans une gorge annulaire (non représentée) que présente la tige. Le mécanisme de commande comprend également un ressort-lame 136 qui est agencé pour rappeler le tenon dans la gorge de la tige. En se référant à nouveau à la figure, on peut voir qu'une partie 146 de la tirette 130 fait saillie hors du mouvement 102 de manière à constituer un bras de préhension. On comprendra qu'il est possible de dégager le tenon de la gorge annulaire en soulevant simplement la partie saillante 146.

La figure 4 montre encore un levier extracteur 140 qui est destiné à soulever la partie saillante 146 de la tirette 130 de façon à découpler la tige de la tirette. Le levier extracteur 140 est prévu pour être actionné par un horloger à l'aide d'un outil introduit depuis le côté cadran de la boîte de montre lorsque le verre et la lunette sont ôtés et que le mouvement 102 est encore emboîté. Le levier extracteur 140 comprend un moyeu 142, ainsi qu'un premier et un deuxième bras (respectivement référencés 144 et 152) qui s'étendent de part et d'autre à partir du moyeu. Le levier extracteur 140 est logé dans un espace ménagé entre la carrure et la tranche du mouvement 102, et le moyeu 142 du levier s'étend longitudinalement à partir de l'extrémité intérieure du tube de couronne 124 en direction de la tranche du mouvement 102. Il comporte un chambrage dans lequel est engagée l'extrémité intérieure du tube de couronne 124, de sorte que le levier extracteur 140 est pivoté coaxialement au trou de perçage du tube de couronne 124.

Le deuxième bras 152 du levier extracteur 140 est conformé pour coopérer avec la pointe d'un outil pointu, tel qu'une cheville en plastique ou en bois. Comme le montre la figure, le deuxième bras 152 comporte une cuvette (non référencée). Un horloger peut faire pivoter le levier extracteur 140 en repoussant le deuxième bras 152 en direction du fond de la boîte de montre en se servant de la pointe d'une cheville introduite dans la boîte depuis le côté cadran. La partie saillante 146 de la tirette 130 se trouve sur la trajectoire du premier bras 144 du levier extracteur 140. Dans ces conditions, le premier bras repousse la partie 146 de la tirette vers le haut quand l'horloger repousse le deuxième bras 152 vers le bas. Le levier extracteur 140 est de préférence conformé de manière que la cuvette du deuxième bras 152 se trouve en regard d'un interstice qui sépare le bord du cadran de la paroi intérieure de la carrure. Grâce à cette caractéristique, il est possible de presser contre le fond de la cuvette avec la pointe de la cheville, après l'avoir faite passer entre le cadran et la carrure, la cheville étant tenue verticalement pendant toute l'opération. Contrairement au deuxième bras 152, la partie 146 de la tirette 130 ne s'étend généralement pas assez loin pour se trouver en regard de l'interstice entre le cadran et la carrure. C'est la raison pour laquelle, dans le présent exemple, l'extrémité du premier bras 144 est plus proche du centre du mouvement 102 que ne l'est la cuvette du deuxième bras 152. Cette différence est la raison pour laquelle, dans la figure 4, le premier et le deuxième bras du levier extracteur 140 sont échelonnés axialement. On comprendra que le décalage entre les deux bras est fonction de la différence de diamètre entre le mouvement et le cadran.

Pour retirer la tige de la montre, on peut procéder de la façon suivante. On retire d'abord la lunette et le verre de façon classique pour exposer l'interstice séparant le cadran et la carrure. On fait alors passer l'extrémité de la cheville à travers cet interstice afin de l'introduire dans l'espace séparant la carrure de la tranche du mouvement 102. On se sert ensuite de la cheville pour repousser le deuxième bras 152, de manière à faire pivoter le levier 140 dans le sens approprié pour soulever la tirette 130 et la désengager de la gorge de la tige. Il est alors possible d'extraire la tige de la boîte de montre en tirant sur la couronne 128. Le mouvement 102 peut ensuite être sorti sans peine de la boîte par des moyens classiques.

On comprendra en outre que diverses modifications et/ou améliorations évidentes pour un homme du métier peuvent être apportées aux modes de réalisation qui font l'objet de la présente description sans sortir du cadre de la présente invention définie par les revendications annexées. En particulier, la tirette pourrait être flexible et être montée sur un axe qui n'est pas mobile longitudinalement. Dans ce cas, les moyens de rappel pourraient avantageusement être constitués par la tirette elle-même.

## Revendications

1. Montre comportant :
- une boîte de montre comprenant une carrure (12) et fermée de part et d'autre par un fond et un verre ;
- un mouvement horloger (2 ; 102) logé à l'intérieur de la boîte de montre ;
- un mécanisme de commande à tige et tirette comprenant une tige (26) s'étendant entre l'intérieur du mouvement (2 ; 102) et l'extérieur de la boîte de montre en traversant la carrure (12), et une tirette (30 ; 130) fixée sur un pivot sensiblement perpendiculaire au plan du mouvement, la tirette étant soumise à l'action de moyens de rappel (36 ; 136) tendant à la maintenir en prise avec la tige ;
- un levier extracteur (40 ; 140) permettant de dégager la tirette de la tige et étant monté pour pivoter à l'intérieur d'un espace ménagé entre la carrure (12) et la tranche du mouvement 82 ; 102) ;
**caractérisée :**
- **en ce que** le levier extracteur (40 ; 140) comprend un moyeu (42 ; 142) et au moins un bras (44 ; 144, 152) s'étendant latéralement à partir du moyeu, le moyeu étant monté pivotant autour d'un arbre (26) ou d'un piton dépassant de la carrure (12) en direction de la tranche du mouvement (2 ; 102), et le levier extracteur étant apte à être actionné en pivotement à l'aide d'un outil (50) introduit depuis le côté cadran de la boîte de montre ; et
- **en ce que** la tirette (30 ; 130) comprend une partie, dite partie saillante, (46 ; 146) qui fait saillie hors de la tranche du mouvement (2 ; 102) sur la trajectoire du bras (44 ; 144) du levier extracteur, de façon qu'en pivotant, ce dernier puisse repousser la partie saillante, pour soulever la tirette à l'encontre des moyens de rappel.

2. Montre selon la revendication 1, **caractérisée en ce que** le moyeu (42 ; 142) du levier extracteur (40, 140) est monté pivotant sur la carrure (12).

3. Montre selon la revendication 2, **caractérisée en ce que** la carrure (12) comporte un perçage (28) orienté en direction de la tranche du mouvement (2 ; 102), et **en ce que** le moyeu (40 ; 142) est guidé pour pivoter coaxialement au perçage.

4. Montre selon l'une quelconque des revendications 1, 2 et 3, **caractérisée en ce que** la tige (26) traverse le moyeu (42 ; 142), l'axe de rotation du levier extracteur (40 ; 140) étant confondu avec l'axe de la tige.

5. Montre selon la revendication 4, **caractérisée en ce que** la carrure (12) est percée d'un trou cylindrique (28) dans lequel un tube de couronne (24 ; 124) est chassé depuis l'extérieur, et **en ce que** le moyeu (42 ; 142) est centré par l'extrémité intérieure du tube de couronne.

6. Montre selon l'une quelconque des revendications précédentes, **caractérisée en ce que** le pivot sur lequel est fixé la tirette (30 ; 130) a la possibilité de coulisser longitudinalement.

7. Montre selon l'une quelconque des revendications précédentes, **caractérisée en ce que** le levier extracteur (140) comprend un premier et un deuxième bras (144, 152) s'étendant de part et d'autre à partir du moyeu (142) et agencés de façon que le premier bras (144) repousse la partie saillante (146) de la tirette (130) pour soulever cette dernière à l'encontre des moyens de rappel (136) lorsqu'on exerce sur le deuxième bras (152) une pression en direction du fond de la boîte de montre.

8. Montre selon la revendication 7, **caractérisée en ce que** le mouvement (102) et surmonté d'un cadran ayant un diamètre plus grand que le diamètre du mouvement, et **en ce que** l'extrémité du deuxième bras (152) est plus éloignée du centre du mouvement que celle du premier bras (144).

9. Montre selon la revendication 8, **caractérisée en ce que** le premier et le deuxième bras (144, 152) sont échelonnés axialement.

10. Montre selon l'une quelconque des revendications 1 à 6, **caractérisée en ce que** le moyeu (42) est conformé de manière à être apte à coopérer avec une clé (50) agencée pour être introduite depuis le côté cadran (4) de la boîte de montre, de façon que le bras (44) repousse la partie saillante (46) pour soulever la tirette (30) à l'encontre des moyens de rappel (36), lorsqu'on fait pivoter le levier extracteur (40) dans le sens approprié à l'aide de la clé.

## Patentansprüche

1. Uhr, umfassend:
- ein Uhrgehäuse, das einen Mittelteil (12) umfasst und auf beiden Seiten von einem Boden und einem Glas geschlossen ist;
- ein Uhrwerk (2; 102), das im Inneren des Uhrgehäuses untergebracht ist;
- einen Steuermechanismus mit Welle und Stellhebel, der eine Welle (26), die sich zwischen dem Inneren des Uhrwerks (2; 102) und dem Äußeren des Uhrgehäuses erstreckt und den Mittelteil (12) durchquert, und einen Stellhebel (30; 130) umfasst, der an einem Zapfen im Wesentlichen senkrecht zur Ebene des Uhrwerks befestigt ist, wobei der Stellhebel der Wirkung von Rückzugsmitteln (36; 136) unterliegt, die dazu neigt, ihn mit der Welle in Eingriff zu halten;
- einen Ausziehhebel (40; 140), der das Auslösen des Stellhebels von der Welle ermöglicht und montiert ist, um im Inneren eines Raums zu schwenken, der zwischen dem Mittelteil (12) und der Schmalseite des Uhrwerks (82; 102) eingerichtet ist;
**dadurch gekennzeichnet, dass**:
- der Ausziehhebel (40; 140) eine Nabe (42; 142) und mindestens einen Arm (44; 144, 152) umfasst, der sich seitlich ausgehend von der Nabe erstreckt, wobei die Nabe schwenkbar um eine Welle (26) oder um ein klötzchen gelagert ist, die bzw. das von dem Mittelteil (12) in Richtung der Schmalseite des Uhrwerks (2; 102) hervorsteht, und der Ausziehhebel geeignet ist, mittels eines Werkzeugs (50), das ausgehend von der Zifferblattseite des Uhrgehäuses eingeführt wird, schwenkbar betätigt zu werden; und
- der Stellhebel (30; 130) einen Teil, einen sogenannten hervorstehenden Teil, (46; 146) umfasst, der aus der Schmalseite des Uhrwerks (2; 102) auf der Bahn des Arms (44; 144) des Ausziehhebels hervorsteht, derart dass dieser letztere durch Schwenken den hervorstehenden Teil zurückdrängen kann, um den Stellhebel gegen die Rückzugsmittel anzuheben.

2. Uhr nach Anspruch 1, **dadurch gekennzeichnet, dass** die Nabe (42; 142) des Ausziehhebels (40, 140) schwenkbar an dem Mittelteil (12) gelagert ist.

3. Uhr nach Anspruch 2, **dadurch gekennzeichnet, dass** der Mittelteil (12) eine Bohrung (28) umfasst, die in Richtung der Schmalseite des Uhrwerks (2; 102) ausgerichtet ist, und dadurch, dass die Nabe (40; 142) geführt wird, um koaxial zur Bohrung zu schwenken.

4. Uhr nach einem der Ansprüche 1, 2 und 3, **dadurch gekennzeichnet, dass** die Welle (26) die Nabe (42; 142) durchquert, wobei die Drehachse des Ausziehhebels (40; 140) mit der Achse der Welle zusammenfällt.

5. Uhr nach Anspruch 4, **dadurch gekennzeichnet, dass** der Mittelteil (12) durch ein zylindrisches Loch (28) durchbohrt ist, in das ein Kronenrohr (24; 124) von außen eingeschlagen ist, und dadurch, dass die Nabe (42; 142) durch das innere Ende des Kronenrohrs zentriert ist.

6. Uhr nach einem der vorhergehenden Ansprüche, **dadurch gekennzeichnet, dass** der Zapfen, an dem der Stellhebel (30; 130) befestigt ist, über die Möglichkeit verfügt, in Längsrichtung zu gleiten.

7. Uhr nach einem der vorhergehenden Ansprüche, **dadurch gekennzeichnet, dass** der Ausziehhebel (140) einen ersten und einen zweiten Arm (144, 152) umfasst, die sich auf beiden Seiten ausgehend von der Nabe (142) erstrecken und derart gestaltet sind, dass der erste Arm (144) den hervorstehenden Teil (146) des Stellhebels (130) zurückdrängt, um diesen letzteren gegen die Rückzugsmittel (136) anzuheben, wenn auf den zweiten Arm (152) ein Druck in Richtung des Bodens des Uhrgehäuses ausgeübt wird.

8. Uhr nach Anspruch 7, **dadurch gekennzeichnet, dass** das Uhrwerk (102) von einem Zifferblatt überragt wird, das einen Durchmesser aufweist, der größer als der Durchmesser des Uhrwerks ist, und dadurch, dass das Ende des zweiten Arms (152) weiter von der Mitte des Uhrwerks entfernt ist als dasjenige des ersten Arms (144) .

9. Uhr nach Anspruch 8, **dadurch gekennzeichnet, dass** der erste und der zweite Arm (144, 152) axial gestaffelt sind.

10. Uhr nach einem der Ansprüche 1 bis 6, **dadurch gekennzeichnet, dass** die Nabe (42) derart angepasst ist, dass sie geeignet ist, mit einem Schlüssel (50) zusammenzuwirken, der dazu gestaltet ist, von der Zifferblattseite (4) des Uhrgehäuses eingeführt zu werden, derart dass der Arm (44) den hervorstehenden Teil (46) zurückdrängt, um den Stellhebel (30) gegen die Rückzugsmittel (36) anzuheben, wenn der Ausziehhebel (40) mittels des Schlüssels in die geeignete Richtung zum Schwenken gebracht wird.

## Claims

1. Watch comprising:
- a watch case comprising a middle (12) and closed on either side by a back and a glass;
- a timepiece movement (2; 102) housed inside the watch case;
- a control mechanism with a stem and pull-out piece comprising a stem (26) extending between the inside of the movement (2; 102) and the outside of the watch case by passing through the middle (12), and a pull-out piece (30; 130) fixed on a pivot substantially perpendicular to the plane of the movement, the pull-out piece being subject to the action of return means (36; 136) tending to keep it in engagement with the stem;
- an extracting lever (40; 140) making it possible to disengage the pull-out piece from the stem and being mounted to pivot inside a space provided between the middle (12) and the edge of the movement (2; 102);
**characterised in that**
- the extracting lever (40; 140) comprises a hub (42; 142) and at least one arm (44; 144, 152) extending laterally from the hub, the hub being mounted in a pivoting manner about a shaft (26) or a stud standing proud of the middle (12) in the direction of the edge of the movement (2; 102), and the extracting lever being able to be actuated in a pivoting manner with the aid of a tool (50) introduced from the dial side of the watch case; and
- the pull-out piece (30; 130) comprises a part, referred to as protruding part, (46; 146) which protrudes out of the edge of the movement (2; 102) on the path of the arm (44; 144) of the extracting lever so that, in pivoting, the latter can repel the protruding part in order to raise the pull-out piece against the return means.

2. Watch as claimed in claim 1, **characterised in that** the hub (42; 142) of the extracting lever (40, 140) is mounted in a pivoting manner on the middle (12).

3. Watch as claimed in claim 2, **characterised in that** the middle (12) comprises a bore (28) orientated in the direction of the edge of the movement (2; 102), and **in that** the hub (40; 142) is guided in order to pivot coaxially to the bore.

4. Watch as claimed in any one of claims 1, 2 and 3, **characterised in that** the stem (26) passes through the hub (42; 142), the axis of rotation of the extracting lever (40; 140) coinciding with the axis of the stem.

5. Watch as claimed in claim 4, **characterised in that** the middle (12) is pierced by a cylindrical hole (28) into which a crown tube (24; 124) is driven from the outside, and **in that** the hub (42; 142) is centred by the inner end of the crown tube.

6. Watch as claimed in any one of the preceding claims, **characterised in that** the pivot on which the pull-out piece (30; 130) is fixed is able to slide longitudinally.

7. Watch as claimed in any one of the preceding claims, **characterised in that** the extracting lever (140) comprises a first and a second arm (144, 152) extending on either side from the hub (142) and arranged so that the first arm (144) repels the protruding part (146) of the pull-out piece (130) in order to raise the latter against the return means (136) when a pressure is exerted on the second arm (152) in the direction of the back of the watch case.

8. Watch as claimed in claim 7, **characterised in that** the movement (102) is surmounted by a dial having a larger diameter than the diameter of the movement, and **in that** the end of the second arm (152) is further away from the centre of the movement than that of the first arm (144).

9. Watch as claimed in claim 8, **characterised in that** the first and the second arm (144, 152) are staggered axially.

10. Watch as claimed in any one of claims 1 to 6, **characterised in that** the hub (42) is shaped so as to be able to cooperate with a key (50) arranged to be introduced from the dial (4) side of the watch case, so that the arm (44) repels the protruding part (46) in order to raise the pull-out piece (30) against the return means (36) when the extracting lever (40) is made to pivot in the appropriate direction with the aid of the key.
